# FASCICULE DE BREVET EUROPEEN

(11) **EP 2 975 270 B1**
(45) Date de publication et mention de la délivrance du brevet: **02.09.2020**
(21) Numéro de dépôt: 15177160.7
(22) Date de dépôt: 16.07.2015
(51) Int. Cl.: F04D 29/54, F04D 29/42, F04D 29/44

(54) **DISPOSITIF DE VENTILATION À ENCOMBREMENT AXIAL RÉDUIT**
LÜFTUNGSVORRICHTUNG MIT REDUZIERTEM AXIALEM PLATZBEDARF
VENTILATION SYSTEM WITH REDUCED AXIAL SPACE REQUIREMENT

(30) Priorité: 16.07.2014 FR 1456825
(43) Date de publication de la demande: 20.01.2016
(73) Titulaire: ALSTOM Transport Technologies, 93400 Saint-Ouen (FR)
(72) Inventeur: DO, Huu-Thi, 17300 ROCHEFORT (FR)
(74) Mandataire: Lavoix

(56) Documents cités:
- WO-A1-01/98668
- JP-A- 2013 181 414
- JP-U- S60 190 942
- US-A- 4 540 338
- US-A1- 2006 024 183
- US-A1- 2010 172 753

## Description

La présente invention concerne un dispositif de ventilation, comportant un circuit de circulation de fluide gazeux pour guider un flux de fluide gazeux vers une entrée d'un ventilateur.

Habituellement, un ventilateur aspire un fluide gazeux parallèlement à un axe de rotation d'une hélice du ventilateur. Le fluide gazeux aspiré est accéléré par des pales de l'hélice, puis éjecté par une sortie du ventilateur.

Pour un bon fonctionnement du ventilateur, il est généralement nécessaire de prévoir suffisamment d'espace axialement en amont de l'entrée du ventilateur, notamment afin d'éviter une baisse du débit du gaz aspiré depuis le circuit de circulation.

Par exemple, on connait déjà, dans l'état de la technique, notamment d'après US 7 780 405, US 4 540 338, JP 2013 181414 A ou JP S60 190942U, un tel dispositif de ventilation prévoyant suffisamment d'espace à l'entrée d'un ventilateur.

Toutefois, pour certaines applications, l'espace disponible pour l'installation du dispositif de ventilation est très limitée, notamment le long de l'axe du ventilateur.

La présente invention a notamment pour but de proposer un dispositif de ventilation à encombrement réduit, apte à être installé dans un espace d'installation réduit dans la direction de l'axe du ventilateur, tout en minimisant une chute de pression dans le circuit de circulation de fluide gazeux.

A cet effet, l'invention a pour objet un dispositif de ventilation, selon la revendication 1.

Les avantages d'un tel dispositif de ventilation sont multiples et sont résumés de manière non-exhaustifs ci-dessous.

Le circuit de circulation de gaz selon l'invention permet d'aspirer le fluide gazeux le long d'une direction d'écoulement formant un angle non nul avec l'axe de rotation, et de réorienter le fluide gazeux selon une direction générale sensiblement parallèle à l'axe de l'hélice du ventilateur.

Cette déviation du fluide gazeux permet la réduction des dimensions du circuit de circulation de fluide gazeux dans une direction parallèle à l'axe de rotation du ventilateur. Ainsi, il est possible d'agencer le dispositif de ventilation dans un espace d'installation axialement réduit, en étendant le circuit de circulation dans une autre direction.

Une forme aérodynamique du circuit de circulation de fluide gazeux permet d'aspirer le fluide gazeux tout en garantissant une chute de pression minimale dans le circuit de circulation.

Avantageusement, un dispositif de ventilation selon l'invention peut comporter l'une ou plusieurs des caractéristiques définies dans les revendications dépendantes, prises seules ou selon toutes combinaisons techniquement envisageables.

L'invention sera mieux comprise à la lecture de la description qui va suivre, donnée uniquement à titre d'exemple et faite en se référant aux dessins sur lesquels :
- la figure 1 est une vue de profil d'un dispositif de ventilation selon un premier exemple de mode de réalisation de l'invention ;
- la figure 2 est une vue du dessous d'un circuit de circulation du dispositif de ventilation de la figure 1 ;
- la figure 3 est une vue de profil d'un dispositif de ventilation selon un deuxième exemple de mode de réalisation de l'invention.

On a représenté, sur la figure 1, un dispositif de ventilation 10 selon un premier exemple de mode de réalisation de l'invention. Le dispositif de ventilation 10 comporte un ventilateur 12 et un circuit 20 de circulation de fluide gazeux connecté à une entrée 18 de fluide gazeux de ce ventilateur 12.

Le ventilateur 12 comporte un caisson 14, notamment métallique, dans lequel sont logés un moteur 15 et une hélice 16.

L'hélice 16 présente un axe de rotation Z-Z, et cette hélice 16 est entraînée en rotation autour de cet axe de rotation Z-Z par le moteur 15

Le ventilateur 12 aspire, à travers l'entrée 18 de fluide gazeux, un fluide gazeux provenant du circuit 20 de circulation. Par ailleurs, le ventilateur 12 expulse ce fluide gazeux par une sortie 19.

Conforment au premier mode de réalisation de l'invention, le ventilateur 12 est un ventilateur centrifuge 12, auquel cas l'hélice est une roue à aubes 16 rotative autour de l'axe Z-Z.

La roue à aubes 16 est logée dans le caisson 14 du ventilateur 12, et elle est solidaire en rotation avec un arbre du moteur 15. Dans ce cas, le caisson 14 présente une sortie de gaz 19 radiale, orientée perpendiculairement à l'axe de rotation Z-Z.

Dans la présente description, les termes « supérieur », « haut », « inférieur » et « bas » sont définis relativement à l'axe Z-Z conformément à l'orientation de la figure 1.

Par ailleurs, les termes « amont » et « aval » sont considérés selon le sens de circulation d'un flux de fluide gazeux dans le dispositif de ventilation 10.

Le circuit 20 de circulation de fluide gazeux présente une conduite principale 22, s'étendant le long d'une direction d'écoulement D formant un angle non-nul avec l'axe de rotation Z-Z. Par exemple, la direction d'écoulement D forme un angle compris entre 45° et 135° avec l'axe de rotation Z-Z.

Conformément à un mode de réalisation préféré, la direction d'écoulement D forme un angle sensiblement perpendiculaire avec l'axe de rotation Z-Z. Dans ce cas, la conduite principale 22 est agencée sensiblement perpendiculairement à l'axe Z-Z.

Le circuit 20 comporte, en aval de la conduite principale 22, des moyens de déviation 23 d'un flux de fluide gazeux, prolongeant la conduite principale 22 vers l'entrée 18 du ventilateur 12. Ces moyens de déviation 23 sont par exemple reliés à la conduite principale 22 au moyen de rivets ou de vis.

Ainsi, un flux F de fluide gazeux, entrant dans la conduite principale 22, est guidé par ce dernier sensiblement le long de la direction d'écoulement D jusqu'aux moyens de déviation 23, afin que ces moyens de déviation 23 dévient ce flux F vers une direction générale sensiblement parallèle à l'axe de rotation Z-Z en vue de son entrée dans le ventilateur 12 à travers l'entrée 18 de fluide gazeux.

Les moyens de déviation 23 comportent un déflecteur 24 en forme de dôme, recouvrant l'entrée 18 de fluide gazeux en amont de cette entrée 18. Ce déflecteur 24 délimite un volume intérieur 25.

Dans ce cas, le dôme comporte une ouverture sur un côté latéral, sur laquelle débouche la conduite principale 22, pour permettre au flux F de fluide gazeux d'entrer dans ce dôme depuis la conduite principale 22.

Le dôme présente par ailleurs une ouverture 29 dans sa partie inférieure 28, débouchant sur l'entrée 18 de fluide gazeux du ventilateur 12.

La forme du dôme est particulièrement favorable aux propriétés aérodynamiques du flux F, permettant un haut débit de gaz traversant le dôme, sans créer de perturbations dans le volume intérieur 25 de ce dôme. Ainsi, le flux F présente une chute de pression minimale dans le circuit 20 de circulation.

Le dôme présente de préférence une forme générale hémisphérique, mais pourrait en variante présenter une autre forme adaptée, par exemple ovoïdale.

Avantageusement, le dôme est en matière plastique moulée, mais il pourrait en variante être réalisé dans tout autre matériau adapté.

Conformément au mode de réalisation décrit, le caisson 14 du ventilateur 12 présente une forme cylindrique à section circulaire dans un plan P perpendiculaire à l'axe de rotation Z-Z. Le déflecteur 24 en forme de dôme présente une dimension, dans la direction de l'axe de rotation Z-Z, inférieure au diamètre du caisson 14 dans le plan P. Cette dimension du déflecteur 24 permet un encombrement réduit du dispositif de ventilation dans la direction de l'axe Z-Z et permet ainsi une installation du dispositif de ventilation 10 plus aisée dans un espace d'installation de dimensions réduites dans cette direction.

Avantageusement, le déflecteur 24 en dôme présente un diamètre, dans un plan P' perpendiculaire à l'axe Z-Z, supérieur au diamètre du caisson 14 dans le plan P. Dans ce cas, les moyens de déviation 23 comportent une partie inférieure 28 en forme de goulot raccordant l'ouverture inférieure 29 du déflecteur 24 avec l'ouverture d'entrée 18 du ventilateur 12.

L'ouverture inférieure 29 du déflecteur 24 est agencée à l'extrémité large du goulot, et l'ouverture d'entrée 18 est agencée à l'extrémité étroite du goulot.

La forme en goulot remplit, par exemple, une fonction similaire à un entonnoir configuré pour concentrer le flux F du fluide gazeux traversant le circuit de circulation 20.

Préférentiellement, les moyens de déviation 23 comportent, dans le volume intérieur 25, au moins une rainure 30 agencée le long d'une spirale définie autour de l'axe Z-Z, par exemple portée par une partie supérieure du dôme.

Cette ou ces rainures 30 sont destinées à guider le flux F du fluide gazeux, issu de la conduite principale 22, le long de la spirale vers l'entrée de gaz 18 du ventilateur 14. Cette forme en spirale des rainures 30 permet notamment de limiter des perturbations du flux F dans le volume intérieur 25 lors de la réorientation du flux F. Le sens de rotation de la spirale est avantageusement identique à un sens de rotation de l'hélice 16, afin de donner une trajectoire hélicoïdale au flux F du fluide gazeux facilitant l'entrée du flux F du fluide gazeux dans le ventilateur 12 avec une perte minimale de pression.

Comme cela est représenté sur la figure 2, la conduite principale 22 présente de préférence un axe central X-X qui est décalé transversalement par rapport à l'axe de rotation Z-Z. Un tel décalage permet d'initier une trajectoire rotative du flux F du fluide gazeux, afin de donner une trajectoire hélicoïdale au flux F du fluide gazeux facilitant l'entrée du flux F du fluide gazeux dans le ventilateur 12.

La combinaison dudit décalage et des rainures 30 en spirale permet d'optimiser le guidage du flux de gaz dans une trajectoire hélicoïdale.

Conformément au mode de réalisation décrit, et comme cela est représenté sur la figure 2, le circuit 20 de circulation de fluide gazeux comporte au moins une conduite d'arrivée 26 de fluide gazeux, présentant une entrée 21 d'admission de fluide gazeux.

Plus particulièrement, dans l'exemple représenté, le circuit 20 de circulation comporte deux conduites d'arrivée 26 de fluide gazeux, mais pourrait en variante n'en comporter qu'une, ou en comporter plus de deux.

Dans l'exemple représenté, l'entrée 21 d'admission de fluide gazeux est agencée à une extrémité de la conduite d'arrivée 26 correspondante.

Chaque conduite d'arrivée 26 est agencée en amont de la conduite principale 22, et débouche dans cette conduite principale 22. Par exemple, chaque conduite d'arrivée 26 est fixée avec la conduite principale 22 à l'aide de rivets ou de vis.

Dans le cas où le circuit 20 de circulation comporte plusieurs conduites d'arrivée 26, ces conduites d'arrivée 26 permettent une aspiration de fluide gazeux depuis différentes zones, adaptant cette aspiration à la structure de l'espace d'installation du dispositif de ventilation 10. Les conduites d'arrivée 26 se rejoignent en amont de la conduite principale 22.

Avantageusement, chaque conduite d'arrivée 26 comporte, en aval et à proximité de son entrée 21 d'admission, au moins une ailette 27 de guidage séparant la conduite d'arrivée 26 en une pluralité de canaux parallèles. La ou les ailettes 27 permettent un meilleur guidage du flux F de fluide gazeux dans la conduite d'arrivée 26, notamment en aval de son entrée 21 d'admission, et ainsi limitent les perturbations dans cette conduite d'arrivée 26.

Chaque ailette 27 est par exemple réalisée en matière plastique ou en variante en matière métallique.

Chaque entrée 21 d'admission de fluide gazeux est par exemple agencée pour que le flux F de fluide gazeux s'y engouffre selon une direction comprise dans un plan sensiblement perpendiculaire à l'axe de rotation Z-Z. Cette direction du flux F permet au dispositif de ventilation 10 une intégration aisée dans un environnement imposant des contraintes d'espace, notamment dans la direction de l'axe Z-Z.

On a représenté sur la figure 3 un dispositif de ventilation 10 selon un deuxième exemple de mode de réalisation de l'invention. Sur cette figure 3, les éléments analogues à ceux des figures précédentes sont désignés par des références identiques.

Conformément à ce second mode de réalisation, le ventilateur est un ventilateur 12' à effet axial.

L'hélice 16' est logée dans un caisson 14' du ventilateur, et elle est solidaire en rotation avec un arbre d'un moteur 15'. Dans ce cas, le caisson 14' présente une sortie 19' de fluide gazeux, axiale, orientée parallèlement à l'axe de rotation Z-Z.

On notera que l'invention n'est pas limitée aux modes de réalisation précédemment décrits, mais pourrait présenter diverses variantes.

En particulier, l'entrée 21 d'admission de fluide gazeux d'une conduite d'arrivée 26 de fluide gazeux pourrait être ménagée dans une paroi latérale de cette conduite d'arrivée 26.

Par ailleurs, les dimensions du ventilateur 12, et du circuit 20 de circulation de fluide gazeux peuvent varier en fonction des besoins en débit de gaz aspiré.

On notera que le circuit 20 de circulation de fluide gazeux décrit précédemment est particulièrement avantageux pour des débits d'aspiration de gaz de 500m³/h.

Le dispositif de ventilation s'applique dans tout domaine industriel, en particulier dans le domaine des véhicules de transport, et plus particulièrement des véhicules ferroviaires.

## Revendications

1. Dispositif de ventilation (10), du type comportant un ventilateur (12) comportant un caisson (14) logeant une hélice (16) rotative autour d'un axe de rotation (Z-Z), ledit caisson (14) présentant une entrée (18) de fluide gazeux par laquelle le fluide gazeux est destiné à s'engouffrer dans le ventilateur (12), sensiblement parallèlement à l'axe de rotation (Z-Z), et une sortie (19) de fluide gazeux par laquelle le fluide gazeux est destiné à être expulsé,
le dispositif de ventilation (10) comportant, en amont de ladite entrée (18) de fluide gazeux, un circuit (20) de circulation de fluide gazeux, comprenant une conduite principale (22) et des moyens (23) de déviation de flux (F) de fluide gazeux, tels que :
- la conduite principale (22) s'étend le long d'une direction d'écoulement (D) formant un angle non nul avec l'axe de rotation (Z-Z), et
- les moyens de déviation (23) sont agencés entre la conduite principale (22) et l'entrée (18) de fluide gazeux du ventilateur (12), et sont propres à dévier un flux (F) de fluide gazeux sensiblement parallèle à ladite direction d'écoulement (D), issu de la conduite principale (22), pour l'orienter sensiblement parallèlement à l'axe de rotation (Z-Z) à ladite entrée (18) de fluide gazeux,
**caractérisé en ce que** les moyens de déviation (23) comportent un déflecteur (24) en forme de dôme, de préférence de forme sensiblement hémisphérique, recouvrant l'entrée (18) de fluide gazeux du caisson (14), le caisson (14) présentant une forme sensiblement circulaire dans un plan (P) de coupe perpendiculaire à l'axe de rotation (Z-Z), et le déflecteur (24) en forme de dôme présente une dimension, dans la direction de l'axe de rotation (Z-Z), qui est inférieure au diamètre du caisson (14) dans ledit plan (P) de coupe.

2. Dispositif de ventilation selon la revendication 1, dans lequel la direction d'écoulement (D) forme un angle compris entre 45° et 135° avec l'axe de rotation (Z-Z), cette direction d'écoulement étant de préférence sensiblement perpendiculaire à l'axe de rotation (Z-Z).

3. Dispositif de ventilation selon la revendication 1 ou 2, dans lequel le déflecteur (24) en dôme présente un diamètre, dans un plan (P') de coupe perpendiculaire à l'axe de rotation (Z-Z), supérieur audit diamètre du caisson (14), les moyens de déviation (23) comportant une partie inférieure (28) en forme de goulot agencée entre le déflecteur (24) en dôme et l'entrée (18) de fluide gazeux du caisson (14).

4. Dispositif de ventilation selon l'une quelconque des revendications précédentes, dans lequel les moyens de déviation (23) comportent des rainures (30) agencées le long d'une spirale définie autour de l'axe rotatif (Z-Z), destinées à guider le fluide gazeux issu de la conduite principale (22) le long de cette spirale vers l'entrée (18) de fluide gazeux du caisson (14).

5. Dispositif de ventilation selon l'une quelconque des revendications précédentes, dans lequel la conduite principale (22) présente un axe central (X-X) décalé transversalement par rapport à l'axe de rotation (Z-Z).

6. Dispositif de ventilation selon l'une quelconque des revendications précédentes, dans lequel le circuit (20) de circulation de fluide gazeux comporte au moins une conduite d'arrivée (26) de fluide gazeux agencée en amont de la conduite principale (22), chaque conduite d'arrivée (26) débouchant dans cette conduite principale (22) et présentant une entrée (21) d'admission de fluide gazeux, ladite conduite principale (22) prolongeant chacune des conduites d'arrivée (26) vers les moyens de déviation (23).

7. Dispositif de ventilation selon la revendication 6, dans lequel l'entrée (21) d'admission de fluide gazeux est conformée pour qu'un flux (F) de fluide gazeux s'y engouffre selon une direction sensiblement perpendiculaire à l'axe de rotation (Z-Z).

8. Dispositif de ventilation selon la revendication 6 ou 7, dans lequel le circuit (20) de circulation de fluide gazeux comporte, dans la conduite d'arrivée (26) de fluide gazeux, et de préférence à proximité de l'entrée (21) d'admission de fluide gazeux, au moins une ailette (27) de guidage de fluide gazeux, par exemple une ailette métallique, séparant la conduite d'arrivée (26) de fluide gazeux en une pluralité de canaux parallèles.

9. Dispositif de ventilation selon l'une quelconque des revendications précédentes, dans lequel le ventilateur est un ventilateur centrifuge (12), et l'hélice rotative est une roue à aubes (16), la sortie (19) de fluide gazeux étant orientée sensiblement perpendiculairement à l'axe de rotation (Z-Z).

## Patentansprüche

1. Lüftungsvorrichtung (10) des Typs, der einen Ventilator (12) aufweist, der ein Gehäuse (14) aufweist, das eine um eine Drehachse (Z-Z) rotierende Spirale (16) aufnimmt, wobei das Gehäuse (14) einen Eintritt für gasförmiges Fluid, durch den das gasförmige Fluid bestimmt ist, in den Ventilator (12) im Wesentlichen parallel zur Drehachse (Z-Z) hineinzuströmen, und einen Austritt (19) für gasförmiges Fluid, durch den das gasförmige Fluidbestimmt ist, ausgestoßen zu werden, aufweist,
wobei die Lüftungsvorrichtung (10) stromaufwärts zu dem Eintritt (18) für gasförmiges Fluid einen Zirkulationskreis (20) für das gasförmige Fluid aufweist, das einen Hauptkanal (22) und Mittel (23) zum Ablenken des gasförmigen Fluidstroms (F) umfasst, derart dass:
- der Hauptkanal (22) sich entlang einer Strömungsrichtung (D) erstreckt, die einen Winkel mit der Drehachse (Z-Z) bildet, der nicht Null ist, und
- die Ablenkmittel (23) zwischen dem Hauptkanal (22) und dem Eintritt (18) für gasförmiges Fluid des Ventilators (12) angeordnet sind und geeignet sind, einen aus dem Hauptkanal (22) kommendes gasförmigen Fluidstrom (F) im Wesentlichen parallel zu der Strömungsrichtung (D) abzulenken, um ihn im Wesentlichen parallel zur Drehachse (Z-Z) zu dem Eintritt (18) für gasförmiges Fluid zu richten,
**dadurch gekennzeichnet, dass** die Ablenkmittel (23) ein Ablenkelement (24) in Form eines Doms, vorzugsweise im Wesentlichen in Form einer Halbkugel, aufweisen, das den Eintritt (18) für gasförmiges Fluid des Gehäuses (14) bedeckt, wobei das Gehäuse (14) im Wesentlichen kreisförmig in einer Schnittebene (P) senkrecht zur Drehachse (Z-Z) ist und das Ablenkelement (24) in Form eines Doms eine Abmessung in der Richtung der Drehachse (Z-Z) aufweist, die kleiner ist als der Durchmesser des Gehäuses (14) in der Schnittebene (P).

2. Lüftungsvorrichtung nach Anspruch 1, bei der die Strömungsrichtung (D) einen Winkel zwischen 45° und 135° mit der Drehachse (Z-Z) bildet, wobei diese Strömungsrichtung vorzugsweise im Wesentlichen senkrecht zur Drehachse (Z-Z) ist.

3. Lüftungsvorrichtung nach Anspruch 1 oder 2, bei der das domförmige Ablenkelement (24) einen Durchmesser in einer Schnittebene (P') senkrecht zur Drehachse (Z-Z) größer als der Durchmesser des Gehäuses (14) aufweist, wobei die Ablenkmittel (23) ein unteres Teil (28) in Form einer Engstelle aufweisen, das zwischen dem domförmigen Ablenkelement (24) und dem Eintritt (18) für gasförmiges Fluid des Gehäuses (14) angeordnet ist.

4. Lüftungsvorrichtung nach einem beliebigen der vorhergehenden Ansprüche, bei dem die Ablenkmittel (23) Nuten (30) aufweisen, die entlang einer um die Drehachse (Z-Z) definierten Spirale angeordnet sind und vorgesehen sind, das von dem Hauptkanal (22) austretende gasförmige Fluid entlang dieser Spirale zu dem Eintritt (18) für gasförmiges Fluid des Gehäuses (14) zu leiten.

5. Lüftungsvorrichtung nach einem beliebigen der vorhergehenden Ansprüche, bei der der Hauptkanal (22) eine Mittelachse (X-X) aufweist, die in Bezug auf die Drehachse (Z-Z) in Querrichtung versetzt ist.

6. Lüftungsvorrichtung nach einem beliebigen der vorhergehenden Ansprüche, bei der der Zirkulationskreis (20) für gasförmiges Fluid mindestens einen Zuführungskanal (26) für gasförmiges Fluid aufweist, der stromaufwärts zu dem Hauptkanal (22) angeordnet ist, wobei jeder Zuführungskanal (26) in diesen Hauptkanal (22) mündet und einen Eintritt (21) zur Aufnahme eines gasförmigen Fluids aufweist, wobei der Hauptkanal (22) jeden der Zuführungskanäle (26) zu den Ablenkmitteln (23) verlängert.

7. Lüftungsvorrichtung nach Anspruch 6, wobei der Eintritt (21) zur Aufnahme eines gasförmigen Fluids angepasst ist, damit ein gasförmiger Fluidstrom (F) dort gemäß einer im Wesentlichen senkrechten Richtung zur Drehachse (Z-Z) hineinströmt.

8. Lüftungsvorrichtung nach Anspruch 6 oder 7, bei der der Zirkulationskreis für gasförmiges Fluid in dem Zuführungskanal (26) für gasförmiges Fluid und vorzugsweise in der Nähe des Eintritts (21) zur Aufnahme eines gasförmigen Fluids mindestens eine Rippe (27) zur Führung des gasförmigen Fluid, beispielsweise eine Metallrippe, die den Zuführungskanal (26) für gasförmiges Fluid in eine Mehrzahl von parallelen Pfaden aufteilt, aufweist.

9. Lüftungsvorrichtung nach einem beliebigen der vorhergehenden Ansprüche, bei der der Ventilator ein Zentrifugalventilator (12) ist und die rotierende Spirale ein Schaufelrad (16) ist, wobei der Austritt (19) für gasförmiges Fluid im Wesentlichen senkrecht zur Drehachse (Z-Z) gerichtet ist.

## Claims

1. Ventilation device (10), of the type comprising a fan (12) having a case (14) housing an impeller (16) which rotates about an axis of rotation (Z-Z), said case (14) having a gaseous fluid inlet (18) through which the gaseous fluid is to flow into the fan (12), substantially parallel to the axis of rotation (Z-Z), and a gaseous fluid outlet (19) through which the gaseous fluid is to be expelled,
the ventilation device (10) comprising, upstream of said gaseous fluid inlet (18), a gaseous fluid circulation circuit (20) comprising a main duct (22) and diverting means (23) for diverting the flow (F) of gaseous fluid, such that:
- the main duct (22) extends along a direction of flow (D) which forms a non-zero angle with the axis of rotation (Z-Z), and
- the diverting means (23) are arranged between the main duct (22) and the gaseous fluid inlet (18) of the fan (12) and are capable of diverting a flow (F) of gaseous fluid substantially parallel to said direction of flow (D), coming from the main duct (22), in order to orient it substantially parallel to the axis of rotation (Z-Z) at said gaseous fluid inlet (18),
**characterised in that** the diverting means (23) comprise a deflector (24) in the form of a dome, preferably of substantially hemispherical shape, which covers the gaseous fluid inlet (18) of the case (14), the case (14) having a substantially circular shape in a cutting plane (P) perpendicular to the axis of rotation (Z-Z), and the deflector (24) in the form of a dome has a dimension, in the direction of the axis of rotation (Z-Z), which is smaller than the diameter of the case (14) in said cutting plane (P).

2. Ventilation device according to claim 1, wherein the direction of flow (D) forms an angle of between 45° and 135° with the axis of rotation (Z-Z), the direction of flow being preferably substantially perpendicular to the axis of rotation (Z-Z).

3. Ventilation device according to claim 1 or 2, wherein the dome-shaped deflector (24) has a diameter, in a cutting plane (P') perpendicular to the axis of rotation (Z-Z), which is greater than said diameter of the case (14), the diverting means (23) having a lower portion (28) in the form of a neck arranged between the dome-shaped deflector (24) and the gaseous fluid inlet (18) of the case (14).

4. Ventilation device according to any one of the preceding claims, wherein the diverting means (23) have grooves (30) arranged along a spiral defined around the axis of rotation (Z-Z), which grooves are to guide the gaseous fluid coming from the main duct (22) along the spiral towards the gaseous fluid inlet (18) of the case (14).

5. Ventilation device according to any one of the preceding claims, wherein the main duct (22) has a central axis (X-X) which is offset transversely relative to the axis of rotation (Z-Z).

6. Ventilation device according to any one of the preceding claims, wherein the gaseous fluid circulation circuit (20) has at least one gaseous fluid intake duct (26) arranged upstream of the main duct (22), each intake duct (26) opening in the main duct (22) and having a gaseous fluid admission inlet (21), said main duct (22) extending each of the intake ducts (26) towards the diverting means (23).

7. Ventilation device according to claim 6, wherein the gaseous fluid admission inlet (21) is shaped so that a flow (F) of gaseous fluid flows in there in a direction substantially perpendicular to the axis of rotation (Z-Z).

8. Ventilation device according to claim 6 or 7, wherein the gaseous fluid circulation circuit (20) has, in the gaseous fluid intake duct (26), and preferably close to the gaseous fluid admission inlet (21), at least one gaseous fluid guiding fin (27), for example a metal fin, which separates the gaseous fluid intake duct (26) into a plurality of parallel channels.

9. Ventilation device according to any one of the preceding claims, wherein the fan is a centrifugal fan (12) and the rotating impeller is a paddle wheel (16), the gaseous fluid outlet (19) being oriented substantially perpendicularly to the axis of rotation (Z-Z).
